# EUROPÄISCHE PATENTSCHRIFT

(11) **EP 0 093 953 B1**
(45) Veröffentlichungstag und Bekanntmachung des Hinweises auf die Patenterteilung: **11.05.1988**
(21) Anmeldenummer: 83104109.0
(22) Anmeldetag: 27.04.1983
(51) Int. Cl.: B65B 27/12, B65B 13/34

(54) **Faserballenpresse mit einer Einrichtung zum Umreifen**
Fibre baling press with a strapping device
Presse pour ballots de fibres avec dispositif de cerclage

(30) Priorität: 06.05.1982 DE 3216883; 17.07.1982 DE 3226832
(43) Veröffentlichungstag der Anmeldung: 16.11.1983
(73) Patentinhaber: Vepa AG, CH-4125 Riehen/Basel (CH)
(72) Erfinder: Fleissner, Gerold, D-6073 Egelsbach (DE)
(74) Vertreter: Neumann, Gerd Ferdinand, Dipl.-Ing.

(56) Entgegenhaltungen:
- EP-A- 0 075 162
- DE-A- 1 926 292
- DE-A- 1 936 493
- FR-A- 665 997
- GB-A- 388 468

## Beschreibung

Die Erfindung bezieht sich auf eine Vorrichtung zum Verschnüren von gepressten Faserballen mit Draht mit einem Pressstempel und einer Gegendruckplatte, mit einem relativ dazu verfahrbaren Umschnürungswagen und mit Führungskanälen, die den Ballen in der Umschlingungsebene an drei Flächen umgeben, weiterhin mit einer Drahtzuführungseinrichtung und mit einer Einrichtung zum Verbinden der Drahtenden.

Eine Vorrichtung dieser Art ist in der DE-A-1 942 278 offenbart. Zum Bandagieren wird dort ein Band um den Ballen vorgeschoben, von der Lieferrolle getrennt, und die beiden Enden werden mittels Klammern verbunden. Statt einer bandförmigen Bandage kann auch ein Draht zur Anwendung gelangen. Eine solche Vorrichtung erfüllt nicht die in der Praxis geforderten Bedingungen. Bandförmige Bandage ist teuer und der scharfen Kanten wegen nachteilig bei der Verpackung von Chemiefasern. Ausserdem sind die Klammern einseitig offen, so dass die Festigkeit der Verbindung unbefriedigend ist. Draht ist für Ballen aus Chemiefasern zwar günstiger, jedoch ist zum Verbinden der Drahtenden lediglich ein Verdrillen derselben bekannt. Durch das damit verbundene Verbiegen der Drähte lässt die Festigkeit des Drahtes nach. Zusätzlich geben die abstehenden Enden der Drillverbindung Anlass zu Verletzungen bei der Bedienungsperson und auch an den benachbart abgestellten Ballen.

Der Erfindung liegt daher die Aufgabe zugrunde, eine Vorrichtung zu finden, mit der Faserballen mit Draht automatisch und dauerhaft fest verschnürt werden können, ohne dass die Festigkeit des Drahtes durch die Verbindung leidet.

Ausgehend von der Vorrichtung anfangs genannter Art wird diese Aufgabe erfindungsgemäss gelöst durch einen am Umschnürungswagen angeordneten Schwenkarm, der im eingeschwenkten Zustand den Draht an der vierten Fläche des Ballens anlegt, durch ein am Umschnürungwagen angeordnetes Magazin für röhrchenförmige Plomben, in die die Drahtenden zum Verplomben eingeschoben werden können, und durch eine Plombenverpressvorrichtung.

Der Draht ist vorzugsweise ein ungerichteter, beispielsweise federharter Stahldraht und besitzt daher im verarbeiteten Zustand seine Nennfestigkeit. Durch das Verplomben verliert der Stahldraht an der Verbindungsstelle nur wenige Prozente seiner maximalen Festigkeit, so dass eine optimale Ausnutzung des Umreifungsmaterials möglich ist. Bei der Plombe handelt es sich um ein Metallröhrchen, das von einem Presswerkzeug derart gedrückt wird, dass es in Längsrichtung mehrere Wellen aufweist. In dieser Form hält die Plombe ein Mehrfaches der auftretenden Belastungen aus bzw. sie ist bis über die Reissgrenze des jeweils verwendeten Stahldrahtes belastbar.

Die Erfindung wird nachstehend anhand eines Ausführungsbeispiels, das in der Zeichnung dargestellt ist, näher beschrieben. Dabei zeigen:
Figur 1: eine zum Teil geschnittene Plombe mit zwei Drahtenden vor dem Verbinden,
Figur 2: eine Seitenansicht der Plombe,
Figur 3: eine Ansicht der Plombe gemäss Figur 2 von unten,
Figur 4: einen umreiften Faserballen in perspektivischer Darstellung,
Figur 5: eine Draufsicht auf eine Faserballenpresse mit einer Einrichtung zum Umreifen des Faserballens,
Figur 6: eine zum Teil geschnittene Ansicht in Richtung des Pfeiles VI in Figur 5,
Figur 7: eine zum Teil geschnittene Ansicht in Richtung des Pfeiles VII in Figur 5,
Figur 8: eine Einzelheit im Schnitt sowie in grösserem Massstab,
Figur 9: eine Einzelheit längs des Schnittes IX-IX in Figur 6 sowie in grösserem Massstab,
Figur 10: Einzelheiten der Biegeeinrichtung in grösserem Massstab sowie zum Teil im Schnitt,
Figur 11: einen Schnitt längs der Linie XI-XI in Figur 10 sowie in grösserem Massstab und
Figur 12: eine Einzelheit der Figur 6 in grösserem Massstab.

Ein Faserballen 1 gemäss Figur 4 ist in Längsrichtung mit Stahldrähten 2 und in Querrichtung mit Stahldrähten 3 umreift, deren Enden 4, 5 (Figur 1) mit einer Plombe 6 aneinander befestigt sind. Bei den Stahldrähten 2, 3 handelt es sich um ungerichteten, federharten Stahl. Die Plombe 6 ist ein Metallröhrchen, wie es aus Figur 1-3 hervorgeht. Im Ausgangszustand ist der lichte Durchmesser des Metallröhrchens so gross, dass die beiden Enden 4 und 5 der Stahldrähte 2 und 3 leicht eingeführt werden können, bis sie am anderen Ende des Metallröhrchens vollständig oder nahezu wieder heraustreten.

Zum Verplomben wird das Metallröhrchen zusammengedrückt und in eine gewellte Form gebracht, wobei über die Länge der Plombe 6 etwa drei bis vier Erhebungen und Vertiefungen entstehen, wie aus den Figuren 2 und 3 hervorgeht. Die Figur 3 zeigt schliesslich noch verschiedene, von einem Plombenpresswerkzeug her rührende Druckstellen 7 an der Oberfläche der Plombe 6.

Die um den Faserballen 1 gelegten Stahldrähte sind zweckmässigerweise derart angeordnet, dass sie eine Flechtlage bilden. Zumindest ist dies bei randparallelen Stahldrähten 2 und 8 der Fall, wodurch vor allem ein Abrutschen der nahe bei den Faserballenkanten 9 bzw. 10 befindlichen Stahldrähte 8 verhindert werden soll.

Soweit es zum Verständnis der Erfindung notwendig ist, gehen wesentliche Teile der Faserballenpresse 11 und der Einrichtung 12 zum Umreifen des Faserballens 1 aus den Figuren 5-12 hervor.

Gemäss Figur 5 trägt ein zentral angeordneter Pressenstempel 13 eine Pressplatte 14, die mit einer Gegendruckplatte 15 (Fig. 6 und 7) zusammen arbeitet. Die Einrichtung 12 zum Umreifen weist für jeden in Längsrichtung bzw. quer dazu am Faserballen 1 anzuordnenden Stahldraht 2 bzw. 3 (und entsprechend für die Stahldrähte 8, jedoch nicht dargestellt) je ein Drahtmagazin bzw. eine Drahtrolle 16, eine Drahtzuführeinrichtung 17, eine Abschneidevorrichtung 18, eine Schwenkeinrichtung 19 mit einer Biegeeinrichtung 20, sowie Führungsmittel 21 und schliesslich eine Halte-und Verschlusseinrichtung 22 für den noch ungeschnittenen, von der Drahtrolle kommenden Stahldraht 2a bzw. 3a auf.

Die Teile 16-21 für die Stahldrähte 3a befinden sich bei dem in den Figuren 5 und 6 dargestellten Ausführungsbeispiel auf einem Träger bzw. Wagen 23, der in der Arbeitsposition und Draufsicht gemäss Figur 5 die Pressplatte 14 mit dem Faserballen 1 U-förmig umgreift. Der Träger 23 ist verfahrbar, damit der Faserballen 1 nach dem Umreifen zugänglich ist und aus der Faserballenpresse 11 entnommen werden kann.

Die Teile 16-20 für die Stahldrähte 2a befinden sich auf einem Träger bzw. Wagen 24 (Figur 5, 7), der ebenfalls an die Faserballenpresse 11 und von dieser weg fahrbar ist.

Die Führungsmittel 21 für die Stahldrähte 2a und 3a befinden sich auf dem Träger bzw. Wagen 23, wie aus den Figuren 5 und 7 hervorgeht.

Die Funktion und Wirkungsweise der Faserballenpresse 11 mit Umreifungseinrichtung 12 ist für die Stahldrähte 2a bzw. 3a und 8 identisch und umfasst im einzelnen folgende, zunächst anhand von Figur 6 bzw. 7 erläuterte Massnahmen. Die Drahtzuführeinrichtung 17 zieht mit ihren angetriebenen Zug- und Spannrollen 25 den Stahldraht 2a von der Rolle 16 ab und schiebt ihn durch die Abschneide-Einrichtung 18 mit den beiden Messern 26, 27, von wo der Stahldraht 2a in die Biege- einrichtung 20 gelangt. Von dort bewegt sich der Stahldraht 2a beim Einfädeln durch Führungselemente 28 und 29 mit trichterförmigen Einläufen 30 zu einem Führungskanal 31 in der Gegendruckplatte 15 und von dort durch das Führungsmittel 21 zur Pressplatte 14. Auch diese weist für jeden Stahldraht 2a einen Führungskanal 32 bzw. Führungsmittel mit trichterförmigem Einlauf sowie die Halte- und Verschlusseinrichtungen 22 auf. Diese fassen und halten nach dem Einführen des Stahldrahtes 2a sein eines Ende 5, woraufhin die Zug-und Spannrollen 25 der Zuführeinrichtung 17 rückwärts laufen und dadurch den Stahldraht 2a fest an den Faserballen 1 anlegen. Dies geschieht bei sämtlichen Stahldrähten 2a, 3a bzw. 8, die in die Führungskanäle 31 und 32 eingeschoben und von den Halte- und Verschlusseinrichtungen 22 erfasst werden. Beim Spannen gleitet der Stahldraht 2a, 3a aus den Führungskanälen 31, 32, sowie aus dem Führungsmittel 21 heraus, er legt sich an drei der Flächen des Ballens an und wird ferner von der Biegeeinrichtung 20 erfasst und von den Messern 26, 27 der Abschneide-Einrichtung abgeschnitten. Das Abschneiden erfolgt nach dem Spannen des Stahldrahtes 2a bzw. 3a.

Der Stahldraht 2a, 3a verändert beim Spannen nicht nur seine Lage im Bereich der drei Flächen des Faserballens 1, sondern auch an der vierten Ballenfläche, im Anschluss an dessen Kante 33 und den nächsten, ihm zugewandten Zug- und Spannrollen 25, wie es aus der in Figur 6 teilweise strichpunktiert dargestellten Lage hervorgeht. Um diese erste Lageänderung ausgleichen zu können, ist die Abschneide-Einrichtung 18 um eine Achse 34 in Höhe der Achsen der benachbarten Zug- und Spannrollen 25 schwenkbar gelagert (Fig. 6). Um eine mit der Kante 33 des Faserballens 1 zusammenfallende Achse ist ferner für eine zweite Lageänderung die Schwenkeinrichtung 19 mit Hilfe eines Antriebes 35 auf den Faserballen 1 zur vierten Ballenfläche hin verschwenkbar. Sie umfasst einen abgeknickten Schwenkarm 36 mit der an ihrem freien Ende 37 exzentrisch gelagerten und von einem Antrieb 38 verschwenkbaren Biegeeinrichtung 20. Die Biegeeinrichtung 20 fasst den Stahldraht 3a (Fig. 6) nach dem Spannen und vor dem Abschneiden und biegt sein freies Ende 4 auf den Faserballen 1 zu, woraufhin von einem Magazin 51 ein als Plombe 6 dienendes Metallröhrchen freigegeben wird und über das freie Ende 4 des Stahldrahtes 3a gleitet. Das Magazin 51 lässt sich mit Hilfe eines Antriebes 52 aus der Bewegungsbahn der Biegeeinrichtung 20 verschieben. Sobald dies geschehen ist, verschwenkt die Schwenkeinrichtung 19 den weiterhin gespannten Stahldraht 3a soweit, bis sein Ende 4 in die Halte- und Verschlusseinrichtung 22 in der Pressplatte 14 eingreift, wie in Figur 6 in strichpunktierten Linien angedeutet ist. Dort fädelt sich das Metallröhrchen 6 auf das andere Ende 5 des Stahldrahtes 3a auf und wird schliesslich mit Hilfe eines Presswerkzeuges 53 zur Plombe 6 verformt, wie aus den Figuren 9 und 12, sowie dem zugehörigen Text hervorgeht. Die Drahtrollen 16 sind ebenso wie die Abschneide-Einrichtung 18 und die Schwenkeinrichtung 19 an Ständern 39 bzw. 40 gelagert, die sich auf den Trägern bzw. Wagen 23, 24 befinden.

Figur 8 zeigt in grösserem Massstab zwei sich kreuzende Führungskanäle 41 und 42 in der Pressplatte 14 für sich kreuzende und in verschiedenen Ebenen liegende Stahldrähte 2, 3 und 8. Die Führungskanäle 41 und 42 entsprechen im wesentlichen den Führungskanälen 31, 32 in Figur 7.

In jedem der Führungskanäle 41, 42 befinden sich im Bereich des jeweils anderen Führungskanals unterbrochene, ggf. mehrteilige Einsätze 43 als Führungsmittel für die Stahldrähte 2, 3 und 8.

Diese Einsätze 43 bzw. Führungsmittel sind jeweils zwei aneinander anliegende Führungsschienen bzw. Führungsleisten 44 mit je einem, etwa halbkreisförmig, sowie aufeinander zu abgebogenen Rand 45. Die Ränder 45 bilden rohrförmige Halbschalen und dienen als Kanal 46 für den Stahldraht 2. Die in anderen Führungskanälen 41 bzw. 42 und in anderen Ebenen befindlichen Stahldrähte 3 und 8 liegen ebenfalls zwischen den halbkreisförmig gebogenen Rändern entsprechender Führungsleisten 44, wie prinzipiell aus Figur 8 hervorgeht.

Die Befestigung der Führungsleisten 44 in den sich kreuzenden Führungskanälen 41, 42 erfolgt mit Hilfe von Bolzen 47, welche Durchtrittsöffnungen in den Führungsleisten 44 durchgreifen. Ferner werden jeweils zusammengehörige Führungsleisten 44 von auf den Bolzen 47 sich abstützenden Federn 48, 49 aneinandergedrückt. Der bzw. die Bolzen sind wiederum an Winkeln 50 mit ggf. unterschiedlich langen Schenkeln befestigt, damit ein derartiger Winkel ggf. Bolzen 47 und Führungsleisten 44 in zwei verschiedenen Ebenen tragen kann.

Sobald auf den bzw. die Stahldrähte 2, 3 und 8 ein kräftiger Zug ausgeübt wird, öffnen die Drähte gegen die Kraft der Federn 48, 49 die als Klauen dienenden, halbschalenförmigen Ränder 45 der Führungsleisten 44 und treten aus diesen heraus bis zur unmittelbaren Anlage auf den Faserballen. Die Enden bzw. Einläufe 54 der rohrförmigen Ränder 45 der Führungsleisten 44 sind trichterförmig, damit das freie Ende des Stahldrahtes beim Vorschieben selbsttätig seinen Weg findet.

Die Figur 9 zeigt im Schnitt weitere Baukomponenten im Inneren der Pressplatte 14 bzw. in deren Führungskanälen 41, 42 in der Ebene der Stahldrähte 3. Hierbei handelt es sich um die Halte- und Verschlusseinrichtung 22 und das Presswerkzeug 53 gemäss Figur 6, sowie um Teile der Biege-Einrichtung 20.

Sowohl die Biegeeinrichtung 20 als auch die Halte- und Verschluss-Einrichtung 22 weist zum Festhalten des dem Drahtende 4 bzw. 5 benachbarten Drahtstückes mehrere um eine Achse 55, gemäss Figur 11 verschwenkbare Scheiben 56 auf. Jede dieser gleichartig gestalteten Scheiben 56 wird auf der gemeinsamen Achse 55 frei schwenkbar gelagert und weist eine Bohrung 57 auf, durch die eine Nockenwelle 58 mit jeweils einem Nocken 59 für jede Scheibe 56 greift. Am Umfang jeder Scheibe 56 befindet sich ferner noch eine Ausnehmung 60, derart, dass ein in dieser Ausnehmung liegender Stahldraht 3 beim Verschwenken der Scheiben 56 aus einer deckungsgleichen Lage in eine nicht mehr deckungsgleiche Lage zwischen den als Klemmbacken 61 dienenden Rändern benachbarter Ausnehmungen 60 festgeklemmt wird.

Das Verschwenken der Scheiben 56 erfolgt mit Hilfe der Nockenwelle 58. Die Freigabe des Stahldrahtes 3 erfolgt durch Zurückschwenken der Klemmscheiben 56 bis in die deckungsgleiche Lage, wodurch auch alle Ausnehmungen 60 übereinanderstehen und ihre Ränder den Draht 3 nicht mehr halten können.

Der Antrieb der Nockenwelle 58 erfolgt bei der Biegeeinrichtung 20, gemäss Figur 10, mit Hilfe einer zweiseitig wirkenden Kolbenzylinder-Einrichtung 62 und eines Hebels 63. Die Biege- Einrichtung 20 weist für die Klemmscheiben 56 eines jeden Stahldrahtes 3 eine Achse 55, eine Nockenwelle 58 und einen Hebel 63 auf, die beispielsweise an einem Träger 64 in Gestalt eines Vierkantrohres gelagert sind.

Die Klemmscheiben 56 der Halte- und Verschluss-Einrichtung 22 (Fig. 9) sitzen gemäss Figur 12 auf einer Achse 55, die in einem U-förmigen Träger 65 gelagert ist. Die Nockenwelle 58 ist ebenfalls in diesem Träger 65 gelagert und wird mittels eines Ritzels 66 und einer Zahnstange 67 durch eine pneumatisch oder hydraulisch arbeitende Kolbenzylinder-Einrichtung 68 angetrieben. Bei einem Arbeitshub verschwenkt die Kolbenzylinder-Einrichtung 68 die Klemmscheiben in die Halteposition und bewegt sie beim Rückhub wieder in die Freigabestellung.

Die Figuren 9 und 12 zeigen schliesslich noch das bzw. die Presswerkzeuge 53 zum Schliessen der Plomben 6. Jedes Presswerkzeug 53 weist einen feststehenden Backen 69 und einen mittels eines Kolbenzylinder-Antriebes 70 beweglichen Backen 71 auf. Die Presswerkzeuge 53 werden wirksam, sobald das eine Drahtende 4 mit dem als Plombe 6 dienenden Metallröhrchen von der Schwenkeinrichtung 19 und der Biege-Einrichtung 20 in den Führungskanal 41 eingeschwenkt wurde und das andere Drahtende 5 ebenfalls in das Metallröhrchen 6 eingetreten ist. Nach dem Verplomben werden die Klemmscheiben 56 der Biege- Einrichtung 20 und der Halte- und Verschluss- Einrichtung 22 geöffnet, so dass die Stahldrähte 2, 3 und 8 aus den Führungskanälen 31 und 32 bzw. 41, 42 heraustreten können.

Wie vor allem Figur 10 schliesslich noch zeigt, ist die Biege-Einrichtung 20 an dem einen Ende 72 des Schwenkarmes 36 exzentrisch verschwenkbar gelagert. Die Biege-Einrichtung 20 verschwenkt daher nicht nur um die Lagerachse 73, sondern bewegt sich zusätzlich längs eines Bogens (siehe strichpunktierte Linie) mit einem Abstand a um die Lagerachse 73. Diese Massnahme ist zweckmässig, damit sich die Stahldrähte 2, 3 bzw. 8 in der gewünschten Weise, sowie straff gespannt, an den Faserballen 1 anlegen.

Die Erfindung ist nicht auf die in den Figuren konkret dargestellte Ausführungsform beschränkt, vielmehr können noch mannigfache Abwandlungen vorgenommen werden, ohne von dem grundsätzlichen Erfindungsgedanken abzuweichen. So ist es beispielsweise möglich, die Halte- und Verschluss-Einrichtung 22 und/oder das Presswerkzeug 53 nicht im Inneren von ballenseitig offenen Führungskanälen 41, 42 der Pressplatte 14 anzuordnen, sondern an einer beliebigen anderen Stelle, und diese Baukomponenten dann an dem bzw. den Wagen oder Trägern 23, 24 zu befestigen.

Schliesslich wäre es auch möglich, zur Erzielung einer exzentrischen Bewegung der Biege- Einrichtung 20 die hierzu erforderlichen Massnahmen, z.B. eine Kurbelwellenlagerung am unteren Ende des Schwenkarmes 36 vorzusehen. Wesentlich ist nur, dass die aus mehreren Komponenten bestehende Spanneinrichtung überhaupt ein exzentrisch verschwenkbares Spannelement aufweist.

## Patentansprüche

1. Vorrichtung zum Verschnüren von gepressten Faserballen (1) mit Draht (2, 3, 8) mit einem Pressenstempel (13) und einer Gegendruckplatte (15), mit einem relativ dazu verfahrbaren Umschnürungswagen (24) und mit Führungskanälen (31, 21, 32), die den Ballen (1) in der Umschlingungsebene an drei Flächen umgeben, weiterhin mit einer Drahtzuführungseinrichtung (17) und mit einer Einrichtung zum Verbinden der Drahtenden (4, 5), gekennzeichnet durch einen am Umschnü-

rungswagen (23, 24) angeordneten Schwenkarm (36), der im eingeschwenkten Zustand den Draht (2, 3, 8) an der vierten Fläche des Ballens anlegt, durch ein am Umschnürungswagen (24) angeordnetes Magazin (51) für röhrchenförmige Plomben (6), in die die Drahtenden (4, 5) zum Verplomben eingeschoben werden können, und durch eine Plombenverpressvorrichtung (53).

2. Vorrichtung nach Anspruch 1, dadurch gekennzeichnet, dass die Plombenverpressvorrichtung am Umschnürungswagen angeordnet ist.

3. Vorrichtung nach Anspruch 1, dadurch gekennzeichnet, dass die Plombenverpressvorrichtung (53) in einer der Pressplatten (14, 15) angeordnet ist.

4. Vorrichtung nach Anspruch 3, dadurch gekennzeichnet, dass die Plombenverpressvorrichtung (53) in der oberen Pressplatte (14) angeordnet ist.

## Claims

1. Apparatus for tying-up compressed fibre bales (1) with wire (2, 3, 8), having a press punch (13) and a counterpressure plate (15), a wrapping truck (24) which is displaceable relative thereto and guide channels (31, 21, 32) which surround the bale (1) in the looping plane on three faces, additionally having a wire feeding means (17) and a means for joining the wire ends (4, 5), characterised by a pivot arm (36) which is disposed on the wrapping truck (23, 24) and, in its inwardly pivoted position, places the wire (2, 3, 8) on the fourth face of the bale, by a magazine (51) which is disposed on the wrapping truck (24) for tubular- like lead seals (6), into which the wire ends (4, 5) can be inserted for lead-sealing purposes, and by a lead seal pressing device (53).

2. Apparatus according to claim 1, characterised in that the lead seal pressing device is disposed on the wrapping truck.

3. Apparatus according to claim 1, characterised in that the lead seal pressing device (53) is disposed in one of the pressure plates (14, 15).

4. Apparatus according to claim 3, characterised in that the lead seal pressing device (53) is disposed in the upper pressure plate (14).

## Revendications

1. Dispositif destiné au ficelage de balles de fibres comprimées (1) au moyen de fil métallique (2,3, 8), qui comporte un poinçon ou coulisseau de presse (13), prévu pour coopérer avec une plaque de contre-pression (15), un chariot de ficelage (24), mobile par rapport au poinçon ou coulisseau de presse et à la plaque de contre-pression, et des canaux de guidage (31, 21, 32), qui sont prévus pour entourer les balles de fibres (1) à trois de leurs faces dans le plan de ficelage, dispositif qui comporte en outre un appareil d'alimentation en fil métallique (17) et un appareil servant à réunir, pour les fixer, les extrémités (4, 5) des fils, le dispositif étant caractérisé en ce qu'il est muni d'un bras pivotant (36), monté sur le chariot de ficelage (23, 24), bras pivotant (36) qui, lorsqu'il a pivoté, applique le fil métallique (2, 3, 8) à la quatrième face de la balle de fibres, et en ce qu'il est en outre muni d'un magasin (51), monté sur le chariot de ficelage (24), magasin (51) qui est destiné à contenir des attaches ou des plombs (6), sous forme de petits tubes, dans lesquels les extrémités (4, 5) des fils métalliques peuvent être glissées en vue du scellement ou du plombage, le dispositif comportant également un appareil servant à presser les attaches ou les plombs (appareil 53).

2. Dispositif suivant la revendication 1, caractérisé en ce que l'appareil servant à presser les attaches ou les plombs est monté sur le chariot de ficelage.

3. Dispositif suivant la revendication 1, caractérisé en ce que l'appareil servant à presser les attaches ou les plombs (appareil 53) est monté dans l'une des plaques de pression (14, 15).

4. Dispositif suivant la revendication 3, caractérisé en ce que l'appareil servant à presser les attaches ou les plombs (appareil 53) est monté dans la plaque de pression supérieure (14).
